# EUROPÄISCHE PATENTSCHRIFT

(11) **EP 3 022 506 B1**
(45) Veröffentlichungstag und Bekanntmachung des Hinweises auf die Patenterteilung: **03.11.2021**
(21) Anmeldenummer: 14739396.1
(22) Anmeldetag: 10.07.2014
(51) Int. Cl.: F25D 25/02

(54) **HAUSHALTSKÄLTEGERÄT MIT EINEM ABLAGEBODEN UND EIN VERSCHIEBBAR DARAN ANGEORDNETES GRIFFTEIL**
DOMESTIC COOLING APPLIANCE HAVING A SHELF AND A SLIDABLE GRIPPING PART ARRANGED THEREON
APPAREIL ÉLECTROMÉNAGER FRIGORIFIQUE POURVU D'UNE CLAYETTE ET PARTIE DE PRÉHENSION AGENCÉE COULISSANTE SUR LA CLAYETTE

(30) Priorität: 17.07.2013 DE 102013214001
(43) Veröffentlichungstag der Anmeldung: 25.05.2016
(73) Patentinhaber: BSH Hausgeräte GmbH, 81739 München (DE)
(72) Erfinder: ALT, René, 80335 München (DE); BECKE, Christoph, 83109 Grosskarolinenfeld (DE); EICHER, Max, 80689 München (DE); HARTWEIN, Christine, 80469 München (DE); KLEINLEIN, Philipp, 81371 München (DE); STAUD, Ralph, 81667 München (DE); TISCHER, Thomas, 85540 Haar (DE)
(86) Internationale Anmeldenummer: PCT/EP2014/064825
(87) Internationale Veröffentlichungsnummer: WO 2015/007607

(56) Entgegenhaltungen:
- EP-A2- 2 799 796
- WO-A2-2010/089192
- DE-A1- 19 631 374
- JP-U- S57 201 492
- US-A- 2 294 155
- US-A1- 2001 025 508

## Beschreibung

Die Erfindung betrifft ein Haushaltskältegerät mit einem Innenraum zur Aufnahme von Lebensmitteln. Das Haushaltskältegerät umfasst darüber hinaus zumindest einen Ablageboden beziehungsweise Fachteiler, der in dem Innenraum gelagert ist. Der Ablageboden umfasst einen Frontrand, an dem ein zum Frontrand separates Griffteil angeordnet ist, welches in Breitenrichtung des Frontrands kürzer als der Frontrand ist.

Eine derartige Ausgestaltung ist aus der EP 1 564 512 A1 bekannt.

Darüber hinaus ist aus der DE 10 2008 063 390 A1 ein Kältegerät mit einem derartigen Ablageboden bekannt. Dort wird eine Profilleiste beziehungsweise Randleiste, die einen integrierten Griff aufweist, in Breitenrichtung des Ablagebodens auf diesen aufgeschoben, um darauf montiert werden zu können. Ist dort allerdings der montierte Endzustand und somit die gewünschte Lage dieser Profilleiste erreicht, wird sie mittels Klebstoff fixiert und ist dann auch ortsfest an der Platte angeordnet.

WO 2010/089192 A2 offenbart einen höhenverstellbaren Kühlgutträger, bei dem ein Antriebsmechanismus für die Höhenverstellung des Kühlgutträgers ein entlang eines vorderen Randes des Kühlgutträgers auf einem geradlinigen Weg geführt bewegbares Griffstück und wenigstens ein über das Griffstück drehangetriebenes Element über einen um eine Achse schwenkbaren Arm gekoppelt ist, der mit dem Griffstück in Tiefenrichtung des Kühlgutträger beweglich verbunden ist.

US 2001/0025508 A1 offenbart einen hohlgeformten Rahmen für einen Fachboden mit einem Antriebsriemen, der entlang der Peripherie des Rahmens unter Ausnützen des hohlen Teils angeordnet ist. Ein Hebel ist entlang des Rahmens beweglich und mit dem Antriebsriemen fest verbunden, um den Antriebsriemen rotierend zu bewegen. Ein schraubenförmiger Schaft ist fest mit einem Getriebe versehen, wobei das Getriebe an der rotierenden Bewegungslinie des Antriebsriemens in dem Rahmen bereitgestellt ist und gemeinsam mit dem Antriebsriemen bewegt wird. Eine Bewegungsplatte mit einer Öffnung mit Schraubgewinde steht mit dem schraubenförmigen Schaft in Eingriff und ist an einer Innenwand eines Kältegeräts fixiert, so dass der Rahmen Aufwärts oder Abwärts in Abhängigkeit der Bewegung des Hebels bewegt wird.

JP 57-201492 offenbart einen Gitterrost mit einer Frontleiste. An der Frontleiste kann ein Halter angebracht werden. In den Halter können Informationskarten eingesteckt werden.

US 2,294,155 offenbart einen zweiteiligen Gitterrost, wobei ein Mittelteil entnehmbar ist. Das Mittelteil ist mittels hakenförmigen Elementen und einer Frontleiste an dem anderen Teil fixierbar.

Es ist Aufgabe der vorliegenden Erfindung, ein Haushaltskältegerät zu schaffen, welches bezüglich der Lageanordnung des Griffteils am Ablageboden verbessert ist.

Diese Aufgabe wird durch ein Haushaltskältegerät gemäß dem Anspruch 1 gelöst.

Ein erfindungsgemäßes Haushaltskältegerät umfasst einen Innenraum zur Aufnahme von Lebensmitteln. Darüber hinaus umfasst das Haushaltskältegerät zumindest einen Ablageboden beziehungsweise einen Fachteiler, der in dem Aufnahmeraum gelagert ist. Der Ablageboden kann aus dem Innenraum entnommen und wieder eingesetzt werden. Der Ablageboden weist einen Frontrand auf, an dem ein zum Frontrand separates Griffteil angeordnet ist, welches in Breitenrichtung des Frontrands kürzer als der Frontrand ist. Der Frontrand bezeichnet dabei insbesondere denjenigen Rand des Ablagebodens, der einer Rückwand, die einen Innenraum begrenzt, abgewandt ist. Der Frontrand ist somit auch einer Beschickungsöffnung eines Innenbehälters, der mit seinen Wänden den Innenraum begrenzt, zugewandt und insbesondere somit auch einer Tür, die den Innenraum verschließt, zugewandt.

Ein wesentlicher Gedanke der Erfindung ist darin zu sehen, dass das Griffteil in an dem Frontrand bereits vollständig montierten Endzustand in der Breitenrichtung zwischen einer ersten Position und zumindest einer zweiten Position relativ zum Frontrand hin und her verschiebbar ist. Es wird also eine Ausgestaltung geschaffen, bei der auch dann, wenn das Griffteil an den Frontrand fertig montiert ist, immer noch eine gewünschte und definierte Relativbewegung zwischen dem Griffteil und dem Frontrand ermöglicht ist, so dass auch gewünscht und definiert unterschiedliche Relativpositionen zwischen dem Frontrand und dem Griffteil einstellbar sind. Durch eine derartige Ausgestaltung und Lageveränderung des Griffteils an dem Frontrand ist eine nutzerfreundliche Ausgestaltung realisiert. Denn der Nutzer kann nach seinen individuellen Wünschen das Griffteil in Breitenrichtung betrachtet individuell anordnen, um für seine Bedürfnisse die bestmögliche Lage einzustellen. Diese kann dann reversibel und zerstörungsfrei lösbar weiterhin im vollständig montierten Endzustand des Griffteils an dem Frontrand verändert werden. Situations- und bedarfsgerecht kann dann das Griffteil individuell positioniert werden.

Darüber hinaus ist durch eine derartige erfindungsgemäße Ausgestaltung auch dem Aspekt Rechnung getragen, dass eine Tür am Haushaltskältegerät entweder am linken oder am rechten vertikalen Rand beziehungsweise der entsprechenden Seite angeschlagen sein kann. Individuell kann dann auch darauf durch die Position des Griffteils an dem Frontrand reagiert werden. Bei der grundsätzlichen Fertigung kann somit eine hohe Anzahl an Gleichbauteilen bereitgestellt und verwendet werden. Darüber hinaus kann auch bei einer nachträglichen Umrüstung durch eine einfache Positionsverschiebung des Griffteils den unterschiedlichen Türanschlägen Rechnung getragen werden. Jeweils ist dann durch die bestmögliche Position des Griffteils auch die bestmögliche und nutzerfreundlichste Zugänglichkeit und Handhabung des Griffteils zum Herausziehen zumindest eines Teils des Ablagebodens ermöglicht.

Der Frontrand kann eine vordere Kante des Ablagebodens selbst sein, beispielsweise der vordere Glasrand eines als Glasplatte ausgebildeten Ablagebodens. Es kann jedoch auch vorgesehen sein, dass der Frontrand ein an den Ablageboden angebrachtes Bauteil ist. Dieses separate Bauteil kann zerstörungsfrei unlösbar an dem Ablageboden angeordnet sein oder zerstörungsfrei lösbar daran angeordnet sein und beispielsweise aus einem anderen Material wie der Ablageboden ausgebildet sein. Beispielsweise kann hier auch eine Leiste, insbesondere aus Kunststoff oder Metall vorgesehen sein, beispielsweise ein Extrusionsprofil oder ein gebogenes U-Profil. Auch eine randseitige Folie oder eine Beschichtung kann vorgesehen sein.

Vorzugsweise ist vorgesehen, dass in den zumindest zwei Positionen das Griffteil mit seinen Ausmaßen in Breitenrichtung jeweils auch innerhalb der Ausmaße des Frontrands angeordnet ist.

Es ist vorgesehen, dass das Griffteil als längliche Schiene und als Klammerprofil ausgebildet ist und den Frontrand umgreift, wobei dadurch eine Führungsvorrichtung gebildet ist. Insbesondere ist in einem Vertikalschnitt des Geräts das Griffteil mit einem C-förmigen Klammerprofil ausgebildet. Dies ist eine sehr einfache Geometrie, die auch relativ einfach gefertigt und hergestellt werden kann, dennoch sehr montagefreundlich ist und somit das Griffteil sehr einfach auf den Frontrand aufmontiert werden kann. Auch dann kann im Nachfolgenden nach dem Erreichen des vollständig montierten Endzustands eine einfache und sichere sowie präzise und toleranzarme Relativverschiebung des Griffteils am Frontrand erreicht werden. Ein unerwünschtes Wackeln aufgrund unerwünscht großen Spiels ist dadurch verhindert, wodurch auch ein sehr qualitativ hochwertiger Mechanismus bereitgestellt ist.

Vorzugsweise ist vorgesehen, dass das Griffteil stufenlos entlang des Frontrands verschiebbar und positionierbar ist. Durch eine derartige Ausgestaltung können somit quasi kontinuierliche Positionsveränderungen individuell eingestellt werden und dadurch ist die Variabilität bezüglich der funktionellen und nutzerindividuellen Ausgestaltung erhöht.

Vorzugsweise ist vorgesehen, dass das Griffteil eine Frontfläche aufweist, auf welcher zumindest ein Symbol als Bild und/oder als Zahl und/oder als Buchstabe ausgebildet ist. Durch diese Ausgestaltung wird das Griffteil multifunktional genutzt, da es auch eine Informationsfläche für den Nutzer bietet.

Vorzugsweise ist vorgesehen, dass mittels des Symbols eine Information zur Handhabung des Griffteils an einen Nutzer angegeben ist. Da gerade die Frontfläche ohnehin im Blickfeld des Nutzers liegt, wird dadurch sehr zuverlässig wahrnehmbar eine Information angegeben, die insbesondere die korrekte Handhabung des Griffteils mitteilt. Auch dadurch wird die nutzerfreundliche Bedienung erhöht, und unerwünschter Verschleiß oder gar Beschädigung am Griffteil durch unsachgemäße Nutzung ist dadurch verhindert.

Vorzugsweise ist vorgesehen, dass der Ablageboden zumindest zweiteilig auf einer Ebene ausgebildet ist und ein erster Teil feststehend angeordnet ist und ein zweiter Teil ausziehbar angeordnet ist und das Griffteil an einem Frontrand am zweiten Teil angeordnet ist. Bei einer derartigen mehrteiligen Ausgestaltung des Ablagebodens ist der feststehende Teil dahingehend zu verstehen, dass er nicht in horizontaler Richtung herausgezogen und wieder eingeschoben werden kann und diesbezüglich keine entsprechende Lagerungs- und Führungsvorrichtung ausgebildet ist. Zwar ist insbesondere vorgesehen, dass der erste Teil ebenfalls zerstörungsfrei lösbar aus dem Innenraum entnommen werden kann, dies jedoch beispielsweise durch ein Herausheben erfolgt. Demgegenüber ist bei dieser Ausgestaltung der zweite Teil definiert und gewünscht ausziehbar und dafür auch das Griffteil zu dieser entsprechenden Bewegungsführung besonders vorteilhaft.

Bei einer weiteren Ausführung kann vorgesehen sein, dass der Ablageboden zumindest zweiteilig auf einer Ebene ausgebildet ist und ein erster Teil als auch ein zweiter Teil ausziehbar angeordnet sind, wobei das Griffteil in vollständig montiertem Zustand von einem Frontrand des einen Teils auf den Frontrand des zweiten Teils verschiebbar ist. Somit kann ein einziges Griffteil zur horizontalen Bewegung aus dem Innenraum heraus und in den Innenraum hinein verwendet werden und kann in dem Zusammenhang auch leicht am Übergang zwischen den beiden Teilen hin- und hergeschoben werden. Die beiden Teile können in dem Zusammenhang unabhängig voneinander aus dem Innenraum herausgezogen und wieder eingeschoben werden.

Vorzugsweise ist das Griffteil einstückig ausgebildet. Es kann in dem Zusammenhang besonders vorteilhaft als Extrusionsbauteil oder Koextrusionsbauteil ausgebildet sein.

Insbesondere ist vorgesehen, dass das Griffteil zur Montage an dem Frontrand seitlich und in Breitenrichtung auf den Frontrand aufgeschoben wird, bis es den montierten Endzustand aufweist, in dem insbesondere das Griffteil mit seinen Ausmaßen in Breitenrichtung innerhalb der Ausmaße des Frontrands angeordnet ist. In diesem Zustand wird dann gemäß der Erfindung oder einer vorteilhaften Ausgestaltung davon keine Positionsfixierung des Griffteils an dem Frontrand durchgeführt, sondern es ist explizit vorgesehen, dass dann auch noch innerhalb der Ausmaße des Frontrands eine gewünschte Relativverschiebung des Griffteils ermöglicht ist.

Weitere Merkmale der Erfindung ergeben sich aus den Ansprüchen, den Figuren und der Figurenbeschreibung.

Ein Ausführungsbeispiel der Erfindung wird nachfolgend anhand nachfolgender Zeichnungen näher erläutert. Es zeigen:
- Fig. 1: eine perspektivische Darstellung eines Teilausschnitts eines erfindungsgemäßen Haushaltskältegeräts bei frontseitiger Betrachtung; und
- Fig. 2: eine perspektivische Darstellung eines Ausführungsbeispiels eines Ablagebodens mit einem Griffteil an einem Frontrand.

In den Figuren werden gleiche oder funktionsgleiche Elemente mit den gleichen Bezugszeichen versehen.

In Fig. 1 ist in einem Teilausschnitt ein Haushaltskältegerät 1 bei frontseitiger Betrachtung gezeigt. Das Haushaltskältegerät 1 kann ein Kühlgerät oder ein Gefriergerät oder ein Kühl-Gefrier-Kombigerät sein. Es weist im Ausführungsbeispiel in einem Innenraum 2, der als Kühlfach ausgebildet ist, und durch seitliche Wände 3, 4, eine Rückwand 5 und eine nicht dargestellte Deckenwand und eine nicht dargestellte Bodenwand, die einen Innenbehälter bilden, begrenzt ist, eine Mehrzahl von Ablageböden 6, 7 und 8 auf. Der Innenraum 2 ist zur Aufnahme von Lebensmitteln wie Speisen und Getränken ausgebildet und frontseitig zugänglich, wobei der Innenbehälter eine frontseitige Beschickungsöffnung aufweist, die durch eine nicht dargestellte Tür, die an einem Gehäuse 9 und/oder dem Innenbehälter 10 befestigt und relativ dazu verschwenkbar ist, verschließbar ist.

Die Ablageböden 6 bis 8 sind in ihrer Position und Anzahl lediglich beispielhaft zu verstehen. Sie sind horizontal orientiert und separieren den gesamten Innenraum 2 in mehrere Teilräume, wobei auf die Oberseiten der Ablageböden 6 bis 8, die auch als Fachteiler bezeichnet werden können, Lebensmittel aufgestellt werden können.

Im Ausführungsbeispiel sind an den Innenseiten der vertikalen Seitenwände 3 und 4 Auflagen gebildet, auf denen die Ablageböden 6 bis 8 aufgebracht sein können. Beispielhaft sind hier Stege 11 und 12 an den gegenüberliegenden Seitenwänden 3 und 4 zu erwähnen, auf denen der Ablageboden 6 aufliegt. Der Ablageboden 6 ist im Ausführungsbeispiel mit einer einstückigen gesamten Auflageplatte 6a ausgebildet, die einen Frontrand 6b aufweist. Der Frontrand 6b erstreckt sich im Beispiel in Breitenrichtung (x-Richtung) so weit, dass er an den gegenüberliegenden Seiten auf den Auflagen beziehungsweise den Stegen 11 und 12 aufliegen kann.

An diesem Frontrand, der der Rückwand 5 abgewandt und der Beschickungsöffnung sowie der Tür zugewandt ist, ist ein Griffteil 13 befestigt, welches als längliche Schiene ausgebildet ist und als Klammerprofil, insbesondere in einem Vertikalschnitt und somit in der y-z-Ebene, ein C-artiges Formbild aufweist.

Damit umklammert das Griffteil 13 den Frontrand 6b. Das Griffteil 13 ist im Hinblick auf seine Ausmaße in Breitenrichtung und somit in x-Richtung so dimensioniert, dass es kleiner, insbesondere wesentlich kleiner als die Ausmaße des Frontrands 6b sind. Im vollständig montierten Endzustand des Griffteils 13 an dem Frontrand 6b befindet sich das Griffteil 13 sowohl mit einem ersten Ende 13a als auch mit einem zweiten Ende 13b in Breitenrichtung innerhalb von Enden 61b und 62b des Frontrands 6b.

Die Montage des Griffteils 13 an dem Frontrand 6b kann dahingehend erfolgen, dass es über eines der beiden Enden 61b oder 62b auf den Frontrand in Breitenrichtung aufgeschoben wird und den vollständig montierten Endzustand dann erreicht hat, wenn das Griffteil 13 in seinen gesamten Ausmaßen an dem Frontrand 6b angeordnet ist.

Ausgehend von diesem definierten, vollständig montierten Endzustand ist es wesentlich darüber hinaus vorgesehen, dass das Griffteil 13 relativ zum Frontrand 6b in diesem montierten Endzustand in Breitenrichtung verschoben werden kann und dies somit dazu führt, dass unterschiedlichste Positionen des Griffteils 13 zum Frontrad 6b und somit auch zur Platte 6a eingestellt werden können, die sich zwischen den Enden 61b und 62b ergeben. Im Ausführungsbeispiel ist vorgesehen, dass diesbezüglich eine kontinuierliche Verschiebung möglich ist und somit eine Vielzahl unterschiedlicher Positionen des Griffteils 13 eingestellt werden können. In all diesen verschiedenen Positionen ist das Griffteil 13 dann innerhalb der Enden 61b und 62b an dem Frontrand 6b mit seiner gesamten Länge angeordnet. Das Griffteil 13 ist bei dieser Ausführung somit stufenlos entlang des Frontrands 6b verschiebbar und positionierbar. Durch die mechanische Kopplung des Griffteils 13 mit dem Frontrand 6b wird dadurch automatisch auch die Führungs- und Haltevorrichtung gebildet.

Mittels des Griffteils 13 kann der Ablageboden 6 in horizontaler Richtung und somit in z-Richtung aus dem Innenraum 2 zumindest bereichsweise herausgezogen und wieder eingeschoben werden.

Gerade dann, wenn die genannte Tür des Haushaltskältegeräts 1 entweder linksseitig oder rechtsseitig angeschlagen angeordnet ist, kann dadurch individuell darauf reagiert werden und das Griffteil 13 nutzerfreundlich und zur Handhabung und Zugänglichkeit günstig an einer beliebigen Position angeordnet werden.

Das Griffteil 13 ist vorzugsweise einstückig ausgebildet und kann in vorteilhafter Weise als Extrusionsbauteil oder Koextrusionsbauteil ausgebildet sein.

In vorteilhafter Ausgestaltung ist vorgesehen, dass an einer Frontfläche 13c, die der Rückwand 5 abgewandt und der Tür zugewandt ist, eine Informationsfläche gebildet ist. Auf dieser Informationsfläche kann zumindest ein Symbol als Bild und/oder als Zahl und/oder als Buchstabe ausgebildet sein.

Die damit zu vermittelnde Information durch das zumindest eine Symbol kann die Handhabung des Griffteils 13 umfassen, so dass sie einem Nutzer gleich im Blickfeld liegt und dadurch Fehlbedienungen verhindert werden.

Die Aufbringung des zumindest einen Symbols auf die Frontfläche 13c kann durch eine Bedruckung oder eine Gravur oder durch eine Folie vorgesehen sein. Ebenso kann eine derartige Information eingefräst sein.

Darüber hinaus kann zusätzlich dazu vorgesehen sein, dass auf zumindest einer Oberseite 13d und/oder an einer Unterseite 13e des Griffteils 13 eine Strukturierung, beispielsweise eine Riffelung oder Rillen oder dergleichen, angebracht sind, so dass die Greifbarkeit durch einen Nutzer verbessert ist. Ein unerwünschtes Abrutschen auch dann, wenn das Griffteil 13 eine gewisse Feuchtigkeit aufweist, kann dadurch wesentlich reduziert werden. Gerade dann, wenn ein Auflageboden 6 bis 8 mit relativ vielen und/oder schweren Lebensmitteln beladen ist, ist dies dann ein wesentlicher Vorteil, um ein sicheres Herausziehen des Ablagebodens 6a durch Greifen des Griffteils 13 erreicht ist. Bei der Ausgestaltung des Ablagebodens 6 ist das Griffteil 13 relativ weit links bei frontseitiger Betrachtung verschoben und kann beispielsweise in der gezeigten Stellung in einer linken Endstellung sein.

Ausgehend davon kann dann gemäß der beispielhaften Darstellung des Ablagebodens 7 die Verschiebung des Griffteils 13 nach rechts erfolgen und beispielsweise in eine rechtsseitige Endposition erfolgen.

Bei einer weiteren Ausführung kann vorgesehen sein, dass ein Ablageboden 8 ein erstes Teil 8a und ein zweites Teil 8b aufweist. Es kann vorgesehen sein, dass das erste Teil 8a unabhängig von dem zweiten Teil 8b in z-Richtung aus dem Innenraum 2 herausgezogen und wieder eingeschoben werden kann. Dazu ist vorzugsweise vorgesehen, dass das Griffteil 13 für beide Teile 8a und 8b verwendet werden kann und zwischen den Teilen 8a und 8b an den jeweiligen Fronträndern auch hin- und hergeschoben werden kann. Es kann somit auch über einen Übergang zwischen den Teilen 8a und 8b hinweggeschoben werden.

In Fig. 2 ist in einer vergrößerten Darstellung perspektivisch der Ablageboden 6 mit dem Frontrand 6b gezeigt. Das Griffteil 13 ist hier in einer mittigen Position am Frontrand 6b angeordnet. Darüber hinaus ist auch eine entsprechende Informationsangabe zur Handhabung an der Frontfläche 13c zu erkennen und eine Strukturierung mit parallel verlaufenden Rillen, die in z-Richtung ausgebildet sind, an der Oberseite 13b zu erkennen. Diese Strukturierung ist, wie bereits erwähnt, auch optional.

### Bezugszeichenliste

- 1: Haushaltskältegerät
- 2: Innenraum
- 3: Seitenwand
- 4: Seitenwand
- 5: Rückwand
- 6: Ablageboden
- 6a: Auflageplatte
- 6b: Frontrand
- 61b: Ende
- 62b: Ende
- 7: Ablageboden
- 8: Ablageboden
- 8a: Erstes Teil
- 8b: Zweites Teil
- 9: Gehäuse
- 10: Innenbehälter
- 11: Steg
- 12: Steg
- 13: Griffteil
- 13a: Erstes Ende
- 13b: Zweites Ende
- 13c: Frontfläche
- 13d: Oberseite
- 13e: Unterseite

## Patentansprüche

1. Haushaltskältegerät (1) mit einem Innenraum (2) zur Aufnahme von Lebensmitteln, und zumindest einem Ablageboden (6, 7, 8), der in dem Innenraum (2) gelagert ist, und einen Frontrand (6b) aufweist, an dem ein zum Frontrand (6b) separates Griffteil (13) angeordnet ist, welches in Breitenrichtung des Frontrands (6b) kürzer als der Frontrand (6b) ist, **dadurch gekennzeichnet, dass** das Griffteil (13) im an dem Frontrand (6b) vollständig montierten Endzustand in der Breitenrichtung zwischen einer ersten Position und zumindest einer zweiten Position relativ zum Frontrand (6b) hin und her verschiebbar ist, wobei das Griffteil (13) zum Herausziehen zumindest eines Teils des Ablagebodens (6, 7, 8) als längliche Schiene und als Klammerprofil ausgebildet ist und den Frontrand (6b) umgreift, wobei dadurch eine Führungsvorrichtung gebildet ist.

2. Haushaltskältegerät (1) nach Anspruch 1, **dadurch gekennzeichnet, dass** in den zumindest zwei Positionen das Griffteil (13) mit seinen Ausmaßen in Breitenrichtung jeweils noch innerhalb der Ausmaße des Frontrands (6b) angeordnet ist.

3. Haushaltskältegerät (1) nach Anspruch 1 oder 2, **dadurch gekennzeichnet, dass** das Griffteil (13) als Klammerprofil C-förmig ausgebildet ist.

4. Haushaltskältegerät (1) nach einem der vorhergehenden Ansprüche, **dadurch gekennzeichnet, dass** das Griffteil (13) stufenlos entlang des Frontrands (6b) verschiebbar und positionierbar ist.

5. Haushaltskältegerät (1) nach einem der vorhergehenden Ansprüche, **dadurch gekennzeichnet, dass** das Griffteil (13) eine Frontfläche (13c) aufweist, auf welcher zumindest ein Symbol als Bild und/oder als Zahl und/oder als Buchstabe ausgebildet ist.

6. Haushaltskältegerät (1) nach Anspruch 5, **dadurch gekennzeichnet, dass** das Symbol eine Information zur Handhabung des Griffteils (13) an einen Nutzer umfasst.

7. Haushaltskältegerät (1) nach einem der vorhergehenden Ansprüche, **dadurch gekennzeichnet, dass** der Ablageboden (6, 7, 8) zumindest zweiteilig auf einer Ebene ausgebildet ist und ein erster Teil feststehend angeordnet ist und ein zweiter Teil ausziehbar angeordnet ist und das Griffteil (13) an einem Frontrand (6b) am zweiten Teil angeordnet ist.

8. Haushaltskältegerät (1) nach einem der Ansprüche 1 bis 6, **dadurch gekennzeichnet, dass** der Ablageboden (6, 7, 8) zumindest zweiteilig auf einer Ebene ausgebildet ist und ein erster Teil (8a) als auch ein zweiter Teil (8b) ausziehbar angeordnet sind, wobei das Griffteil (13) im vollständig montierten Endzustand von einem Frontrand des einen Teils (8a, 8b) auf den Frontrand des anderen Teils (a, 8b) verschiebbar ist.

9. Haushaltskältegerät (1) nach einem der vorhergehenden Ansprüche, **dadurch gekennzeichnet, dass** das Griffteil (13) einstückig ausgebildet ist.

10. Haushaltskältegerät (1) nach einem der vorhergehenden Ansprüche, **dadurch gekennzeichnet, dass** das Griffteil (13) als Extrusionsbauteil oder Koextrusionsbauteif ausgebildet ist.

## Claims

1. Household appliance (1) with an interior (2) for receiving food, and at least one shelf (6, 7, 8) mounted in the interior (2) and having a front edge (6b), on which a grip member (13) is arranged which is separate from the front edge (6b) and is shorter than the front edge (6b) in the width direction of the front edge (6b), **characterised in that** the grip member (13) on the front edge (6b) is displaceable back and forth in the width direction between a first position and at least one second position relative to the front edge (6b) in the fully installed final state, wherein
the grip member (13) is configured as an elongated rail and in the form of a bracket for pulling out at least one part of the shelf (6, 7, 8) and encompasses the front edge (6b), wherein a guide apparatus is thereby formed.

2. Household appliance (1) according to claim 1, **characterised in that** the grip member (13) is arranged in each case with its extent in the width direction still within the extent of the front edge (6b) in the at least two positions.

3. Household appliance (1) according to claim 1 or 2, **characterised in that** the grip member (13) is configured in a C-shaped manner in the form of a bracket.

4. Household appliance (1) according to one of the preceding claims, **characterised in that** the grip member (13) can be continuously displaced and positioned along the front edge (6b).

5. Household appliance (1) according to one of the preceding claims, **characterised in that** the grip member (13) has a front edge (13c) on which at least one symbol is configured as a picture and/or a number and/or a letter.

6. Household appliance (1) according to claim 5, **characterised in that** the symbol comprises an item of information to the user about handling the grip member (13).

7. Household appliance (1) according to one of the preceding claims, **characterised in that** the shelf (6, 7, 8) is configured at least in two parts on one plane and a first part is arranged in a stationary manner and a second part is arranged such that it can be pulled out and the grip member (13) is arranged on a front edge (6b) on the second part.

8. Household appliance (1) according to one of claims 1 to 6, **characterised in that** the shelf (6, 7, 8) is configured at least in two parts on one plane and a first part (8a) and a second part (8b) are arranged such that they can be pulled out, wherein the grip member (13) can be displaced in the fully installed final state from a front edge of the one part (8a, 8b) to the front edge of the other part (a, 8b).

9. Household appliance (1) according to one of the preceding claims, **characterised in that** the grip member (13) is configured in one piece.

10. Household appliance (1) according to one of the preceding claims, **characterised in that** the grip member (13) is configured as an extrusion component or coextrusion component.

## Revendications

1. Appareil frigorifique ménager (1) comprenant un compartiment intérieur (2) pour recevoir des denrées alimentaires, et au moins une clayette (6, 7, 8), qui est montée dans le compartiment intérieur (2), et comprend un bord frontal (6b), sur lequel une partie de préhension (13) séparée du bord frontal (6b) est disposée, laquelle est plus courte dans le sens transversal du bord frontal (6b) que le bord frontal (6b), **caractérisé en ce que** la partie de préhension (13), dans l'état final entièrement monté sur le bord frontal (6b), peut être déplacée en va-et-vient par rapport au bord frontal (6b) dans le sens transversal entre une première position et au moins une seconde position,
dans lequel la partie de préhension (13) est configurée sous forme de glissière allongée et sous forme de profilé d'agrafe pour extraire au moins une partie de la clayette (6, 7, 8) et entoure le bord frontal (6b), dans lequel un dispositif de guidage est formé par ce moyen.

2. Appareil frigorifique ménager (1) selon la revendication 1, **caractérisé en ce que**, dans les au moins deux positions, la partie de préhension (13) est disposée par ses dimensions dans le sens transversal à chaque fois toujours à l'intérieur des dimensions du bord frontal (6b).

3. Appareil frigorifique ménager (1) selon la revendication 1 ou 2, **caractérisé en ce que** la partie de préhension (13) est configurée sous forme de profilé d'agrafe en forme de C.

4. Appareil frigorifique ménager (1) selon l'une des revendications précédentes, **caractérisé en ce que** la partie de préhension (13) peut être déplacée et positionnée en continu le long du bord frontal (6b).

5. Appareil frigorifique ménager (1) selon l'une des revendications précédentes, **caractérisé en ce que** la partie de préhension (13) comprend une surface frontale (13c), sur laquelle un symbole est façonné sous forme d'image et/ou sous forme d'un nombre et/ou sous forme d'une lettre.

6. Appareil frigorifique ménager (1) selon la revendication 5, **caractérisé en ce que** le symbole contient une information sur la manipulation de la partie de préhension (13) pour un utilisateur.

7. Appareil frigorifique ménager (1) selon l'une des revendications précédentes, **caractérisé en ce que** la clayette (6, 7, 8) est formée au moins en deux parties sur un plan et une première partie est disposée de façon fixe et une seconde partie est disposée de façon à être extractible et la partie de préhension (13) est disposée sur un bord frontal (6b) de la seconde partie.

8. Appareil frigorifique ménager (1) selon l'une des revendications 1 à 6, **caractérisé en ce que** la clayette (6, 7, 8) est formée au moins en deux parties sur un plan et une première partie (8a) ainsi qu'une seconde partie (8b) sont agencées de façon à être extractibles, dans lequel la partie de préhension (13), dans l'état final entièrement monté, peut être déplacée d'un bord frontal d'une partie (8a, 8b) vers un bord frontal de l'autre partie (8a, 8b).

9. Appareil frigorifique ménager (1) selon l'une des revendications précédentes, **caractérisé en ce que** la partie de préhension (13) est formée d'une seule pièce.

10. Appareil frigorifique ménager (1) selon l'une des revendications précédentes, **caractérisé en ce que** la partie de préhension (13) est réalisée sous forme d'une pièce fabriquée par extrusion ou d'une pièce fabriquée par coextrusion.
